# EUROPÄISCHE PATENTSCHRIFT

(11) **EP 1 595 065 B1**
(45) Veröffentlichungstag und Bekanntmachung des Hinweises auf die Patenterteilung: **09.04.2008**
(21) Anmeldenummer: 04702331.2
(22) Anmeldetag: 15.01.2004
(51) Int. Cl.: F02D 41/14, F02D 41/06, F02D 41/04

(54) **VERFAHREN ZUR STEUERUNG EINER BRENNKRAFTMASCHINE MIT EINER LAMBDA-REGELUNG**
METHOD FOR CONTROLLING AN INTERNAL COMBUSTION ENGINE USING LAMBDA REGULATION
PROCEDE DE COMMANDE D'UN MOTEUR A COMBUSTION FAISANT INTERVENIR UNE REGULATION LAMBDA

(30) Priorität: 19.02.2003 DE 10307004
(43) Veröffentlichungstag der Anmeldung: 16.11.2005
(73) Patentinhaber: VDO Automotive AG, 93055 Regensburg (DE)
(72) Erfinder: KETTERER, Alexander, 93186 Pettendorf/Adlersberg (DE); ZHANG, Hong, 93105 Tegernheim (DE)
(86) Internationale Anmeldenummer: PCT/EP2004/000269
(87) Internationale Veröffentlichungsnummer: WO 2004/074663

(56) Entgegenhaltungen:
- EP-A- 0 710 771
- DE-A- 19 501 458
- US-A- 4 964 271
- US-A- 5 220 904
- US-A- 5 743 244
- US-A- 5 794 604

## Beschreibung

Die vorliegende Erfindung betrifft ein Verfahren zur Steuerung einer Brennkraftmaschine mit einer Lambda-Regelung.

Bei Brennkraftmaschinen kommt es durch das Zusammenwirken von bauteilspezifischen Toleranzen der Systemkomponenten, wie beispielsweise Einspritzventile, Lasterfassungssensoren, etc. zu Abweichungen in der Gemischvorsteuerung. Nach Aktivierung der Gemischregelung durch die Lambda-Regelung und durch die Gemischregelung bei betriebswarmer Brennkraftmaschine wird die Systemtoleranz minimiert und trägt nachfolgend nur in sehr geringem Maße zum Emissionsverhalten der Brennkraftmaschine bei. Lediglich unmittelbar nach dem Start der Brennkraftmaschine wirken die Systemtoleranzen sich direkt auf das Emissionsverhalten der Brennkraftmaschine aus.

Die bisher einzige Möglichkeit eine wirkungsvolle Gemischvorsteuerung vor einem Einsetzen der Lambda-Regelung sicherzustellen, bestand darin, die Toleranzen für die Systemkomponenten je nach ihrem Beitrag zu dem Emissionsverhalten zu beschränken. Nachteilig hierbei ist, dass sehr große Fertigungsgenauigkeiten vorgegeben werden müssen, die die Kosten deutlich erhöhen.

Der Erfindung liegt die Aufgabe zugrunde, ein Verfahren zur Steuerung einer Brennkraftmaschine mit einer Lambda-Regelung bereitzustellen, das vor Einsetzen der Lambda-Regelung mit einfachen Mitteln die Abgasemission senkt.

Erfindungsgemäß wird die Aufgabe durch ein Verfahren mit den Merkmalen aus Anspruch 1 gelöst. Vorteilhafte Ausgestaltungen des Verfahrens bilden den Gegenstand der Unteransprüche.

Bei dem erfindungsgemäßen Verfahren wird in einer ersten Phase nach dem Start der Brennkraftmaschine überprüft, ob vorbestimmte Aktivierungsbedingungen vorliegen. Sind diese Aktivierungsbedingungen gegeben, wird über eine Kennlinie ein Adaptionswert für die Bestimmung des Kraftstoffgemischs abhängig von der gemessenen Temperatur für die Brennkraftmaschine bestimmt. Dem Verfahren liegt die Erkenntnis zugrunde, dass abhängig von der Starttemperatur der Brennkraftmaschine die Gemischvorsteuerung zu unterschiedlich starken Abweichungen des Verbrennungs-Lambdas und somit zu schlechteren Emissionswerten als bei einem Referenzsystem führt. Bei dem erfindungsgemäßen Verfahren wird für die Bestimmung des Kraftstoffgemischs auf einen Adaptionswert zurückgegriffen, der die Temperatur der Brennkraftmaschine beim Start berücksichtigt. Die Aktivierungsbedingungen stellen sicher, dass eine Adaption der Kraftstoffmenge nur erfolgt, wenn die Voraussetzungen dafür gegeben sind. So wird beispielsweise vermieden, dass bei einem Warmstart eine Adaption der Kraftstoffmenge erfolgt.

Um die Kennlinie für die Adaptionswerte abhängig von der Temperatur individuell anzupassen, wird bei laufender Lambda-Regelung geprüft, ob vorbestimmte Adaptionsbedingungen vorliegen. Sind die Adaptionsbedingungen erfüllt, so wird aus Reglerparametern des Lambda-Reglers ein Adaptionswert bestimmt und die Kennlinie abhängig von dem neu bestimmten Adaptionswert sowie der gemessenen Temperatur der Brennkraftmaschine angepasst. Auf diese Weise wird die Kennlinie durch die neu bestimmten Adaptionswerte an die Besonderheiten der Brennkraftmaschine angepasst. Insbesondere werden bei dieser Vorgehensweise auch Alterungsprozesse, Toleranzen von Systemkomponenten und sonstige spezifische Eigenschaften der Brennkraftmaschine erfasst.

Nach einer bevorzugten Ausgestaltung des Verfahrens ist eine Aktivierungsbedingung, dass ein Kaltstart der Brennkraftmaschine erfolgt und die Brennkraftmaschine sich im Leerlauf befindet. Es hat sich herausgestellt, dass gerade für diese Aktivierungsbedingung Adaptionswerte besonders zuverlässig aus den Reglerparametern des Lambda-Reglers bestimmt werden können. Hierbei wird zweckmäßiger Weise darauf abgestellt, dass die Reglerparameter einen stabilen Wert angenommen haben. Auch kann die Berechnung des Adaptionswertes aus den Reglerparametern erfolgen, wenn diese eingeschwungen sind und/oder die Lambda-Regelung für mehr als einen vorbestimmten Zeitraum betrieben wird. Es hat sich herausgestellt, dass bereits eine kurze Zeitdauer von beispielsweise 10-20 Sekunden nach dem Kaltstart und vor dem ersten Anfahren ausreicht, um zuverlässig aus den Reglerparametern des Lambda-Reglers die Adaptionswerte zu bestimmen.

Die Bestimmung des Adaptionswerts erfolgt bevorzugt aus einem Integralanteil des Lambda-Reglers. Mit dem Integralanteil kann die Vorsteuerung bei Bedarf korrigiert werden. Daher ist der Integralanteil besonders für die Bestimmung des Adaptionswerts vor Einsetzen der Lambda-Regelung geeignet.

In einer bevorzugten Ausgestaltung erfolgt die Anpassung der Kennlinie und der Vergleich mit den bisher in der Kennlinie berücksichtigten Adaptionswerten. Durch geeignet gewählte Berechnungsverfahren wird sichergestellt, dass ein so weit von der Kennlinie entfernter Adaptionswert direkt zu einer starken Änderung der Kennlinie führt.

Erfindungsgemäß wird der Adaptionswert über die Anzahl der nach dem Start abgelaufenen Brennzyklen gewichtet. Diese Gewichtung trägt dem Umstand Rechnung, dass der Adaptionswert für kalte Brennkraftmaschinenbedingungen geeignet ist und mit zunehmenden Verbrennungszyklen und damit zunehmender Erwärmung der Brennkraftmaschine bevorzugt immer schwächer gewichtet wird.

Das erfindungsgemäße Verfahren wird nachfolgend anhand eines bevorzugten Beispiels näher erläutert.

In einem ersten Schritt 10 nach dem Start der Brennkraftmaschine wird überprüft, ob die Aktivierungsbedingungen (A) vorliegen. Als Aktivierungsbedingung wird überprüft, ob die Brennkraftmaschine sich im Leerlauf befindet und ob ein Kaltstart vorliegt. Das Verfahren setzt also in einer Leerlaufphase ein, die sich an den Start bei nicht betriebswarmer Brennkraftmaschine anschließt. In diesem Zustand der Brennkraftmaschine sind die Lambda-Sonden noch nicht betriebsbereit, so dass eine Regelung des Luft/-Kraftstoffgemischs noch nicht erfolgen kann.

In einem nachfolgenden Schritt 12 wird aus einer Kennlinie ein Adaptionswert bestimmt. Hierzu wird in Schritt 12 die Temperatur der Brennkraftmaschine gemessen und in der über die Temperatur aufgetragene Kennlinie, der entsprechende Adaptionswert ausgelesen. Der Adaptionswert gibt an, wie die eingespritzte Kraftstoffmenge an die Betriebstemperatur anzupassen ist. Hierzu kann beispielsweise ein Grundwert für eine Kraftstoffmenge vorgegeben sein, der durch den Adaptionswert abhängig von der Betriebstemperatur der Brennkraftmaschine erhöht oder erniedrigt wird.

Um zu berücksichtigen, dass die Temperatur der Brennkraftmaschine sich mit der Zeit und damit mit den Verbrennungszyklen erhöht, wird der Adaptionswert in Schritt 14 gewichtet. Als Wichtung kann beispielsweise vorgesehen sein, dass anfänglich der Adaptionswert mit dem Gewicht 1 eingeht und nach beispielsweise 800 Verbrennungszyklen lediglich nur noch mit dem Gewicht 0,2 bewertet wird.

In Schritt 16 wird die Kraftstoffmenge entsprechend dem Adaptionswert berechnet und eingespritzt.

In einer zweiten Phase des Ausführungsbeispiels wird überprüft, ob die Adaptionsbedingungen (B) vorliegen. In der zweiten Phase wird die Kennlinie an die spezifischen Besonderheiten der Brennkraftmaschine angepasst. Als Adaptionsbedingung wird überprüft, ob die Brennkraftmaschine bei Einsetzen der Lambda-Regelung weiterhin im Leerlauf betrieben wird. In diesem Fall wird aus dem I-Anteil des Lambda-Reglers über eine Tiefpassfilterung ein Gemischadaptionswert bestimmt. Für den in Schritt 20 berechneten Adaptionswert wird in Schritt 22 überprüft, ob es sich hierbei um einen neuen Adaptionswert handelt. Neuer Adaptionswert bedeutet hierbei, dass in Schritt 20 überhaupt ein zur Anpassung der Kennlinie geeigneter Adaptionswert berechnet wurde. Ferner wird festgestellt, ob der I-Anteil des Lambda-Reglers sich bereits hinreichend stabilisiert hat, um zuverlässig aus diesem den Adaptionswert bestimmen zu können. Ist dies nicht der Fall, so wird das Verfahren beendet, ohne dass die Kennlinie adaptiert wurde.

Wird in Schritt 22 festgestellt, dass ein neuer Adaptionswert vorliegt, so wird dieser nachfolgend in der Kennlinie gespeichert. Hierbei werden bevorzugt bekannte Interpolations- bzw. Extrapolationsverfahren angewendet, um aus den bestimmten Adaptionswerten zuverlässig eine Kennlinie zu gewinnen.

Nach der Anpassung der Kennlinie endet das erfindungsgemäße Verfahren in Schritt 26.

Wird die Brennkraftmaschine irgendwann später wieder bei vergleichbaren Temperaturbedingungen gestartet und sind die Aktivierungsbedingungen erfüllt, wird der vorher ermittelte Adaptionswert sofort nach Übergang von Start in den Leerlauf mit dem abgespeicherten Wert initialisiert und in die Gemischvorsteuerung eingerechnet. Bevor der Adaptionswert in eine Kraftstoffeinspritzmenge umgesetzt wird, findet zusätzlich noch eine Wichtung über die bis zu diesem Moment abgelaufenen Verbrennungszyklen statt, da der Einfluss einer ungenauen Einspritzmenge auf die Gemischabweichung nicht linear mit der Laufzeit nach einem Kaltstart erfolgt. Die so stattfindende Kompensation der Gemischabweichung wird so lange berücksichtigt, so lange die Aktivierungsbedingungen erfüllt sind oder das Verfahren in die Adaptionsphase überwechselt.

Somit ist sichergestellt, dass auch auf das sich ändernde Systemverhalten über die Lebensdauer der Komponenten adaptiert wird und nicht zu einer Verschlechterung der Emissionswerte führt.

Sind vorher noch keine Adaptionswerte ermittelt worden, wird der Initialisierungswert aus dem Adaptionskennfeld verwendet. Die Adaptionswerte können ebenfalls beispielsweise nach einer Reparatur oder dem Austausch einer Komponente neu initialisiert werden. Das erfindungsgemäße Verfahren bietet folgende Vorteile:
- Niedrigere Emission bei gleicher Toleranzanforderung an die Systemkomponenten,
- stabileres Emissionsverhalten bei Alterung der Komponenten,
- Vermeidung des sogenannten Greeneffekt, bei dem durch die Verwendung einer neuen Komponente es zu einer sprunghaften Änderung der Systemeigenschaften kommt.

Ferner sind die Adaptionswerte auch ein Maß für die Effektivität der Aufheizmaßnahmen an dem Katalysator. Deutliche Abweichungen in den Adaptionswerten können somit auch zur Diagnose der Kaltstartstrategie und für das Aufheizen des Katalysators verwendet werden.

## Patentansprüche

1. Verfahren zur Steuerung einer Brennkraftmaschine mit einer Lambda-Regelung, das die folgenden Verfahrensschritte aufweist:
- nach dem Start der Brennkraftmaschine wird überprüft (10), ob vorbestimmte Aktivierungsbedingungen vorliegen,
- liegen die Aktivierungsbedingungen vor, wird die Temperatur der Brennkraftmaschine gemessen (12) und über eine Kennlinie ein Adaptionswert für die Bestimmung des Kraftstoffgemischs abhängig von der gemessenen Temperatur bestimmt (12),
- bei laufender Lambda-Regelung wird überprüft (18), ob vorbestimmte Adaptionsbedingungen vorliegen,
- liegen die Adaptionsbedingungen vor, wird aus den Regelparametern des Lambda-Reglers ein Adaptionswert bestimmt (20) und die Kennlinie abhängig von dem neu bestimmten Adaptionswert und der gemessenen Temperatur der Brennkraftmaschine angepasst (24), und
- liegen die Adaptionsbedingungen nicht vor, unterbleibt eine Anpassung der Kennlinie,
**gekennzeichnet durch den weiteren Schritt**
- Gewichten des Adaptionswerts zur Korrektur der Einspritzmenge über die Brennzyklen bis zum Einsetzen der Lambda-Regelung.

2. Verfahren nach Anspruch 1, **dadurch gekennzeichnet, dass** die Aktivierungsbedingungen folgende Bedingungen aufweisen:
- Start bei einer Temperatur der Brennkraftmaschine unterhalb einer vorbestimmten Temperatur,
- Brennkraftmaschine befindet sich im Leerlauf.

3. Verfahren nach Anspruch 1 oder 2, **dadurch gekennzeichnet, dass** die Adaptionsbedingungen die Bedingung aufweist, dass die Brennkraftmaschine im Leerlauf arbeitet.

4. Verfahren nach einem der vorhergehenden Ansprüche, **dadurch gekennzeichnet, dass** der bestimmte Adaptionswert aus stabilen Reglerparametern berechnet wird.

5. Verfahren nach Anspruch 4, **dadurch gekennzeichnet, dass** stabile Reglerparameter erkannt werden, wenn die Werte der Reglerparameter eingeschwungen sind und/oder die Lambda-Regelung für mehr als eine vorbestimmte Mindestzeit aktiviert ist.

6. Verfahren nach einem der Ansprüche 3 bis 5, **dadurch gekennzeichnet, dass** der Adaptionswert aus dem Integralanteil des Lambda-Reglers gewonnen wird.

7. Verfahren nach einem der Ansprüche 4 bis 6, **dadurch gekennzeichnet, dass** bei einer Anpassung der Kennlinie ein Vergleich mit bisher berücksichtigten Adaptionswerten erfolgt.

8. Verfahren nach Anspruch 1, **dadurch gekennzeichnet, dass** mit der Anzahl der Brennzyklen die Gewichtung des Adaptionswertes abnimmt.

## Claims

1. Method for controlling an internal combustion engine having a lambda control which method has the following procedural steps:
- a check is carried out (10) after the internal combustion engine starts in order to determine whether predefined activation conditions exist,
- if said activation conditions exist, the internal combustion engine's temperature will be measured (12) and an adaptive value determined for the internal combustion engine for determining the fuel mixture as a function of the measured temperature via a characteristic curve (12),
- a check is carried out during ongoing lambda controlling (18) to determine whether predefined adaptation conditions exist,
- if the adaptation conditions do exist, an adaptive value will be determined from control parameters of the lambda control (20) and the characteristic curve will be adjusted as a function of the newly determined adaptive value and of the internal combustion engine's measured temperature (24), and
- if the adaptation conditions do not exist, the characteristic curve will not be adjusted,
**characterised by the further step**
- weighting of the adaptive value for correcting the injected amount across the combustion cycles until application of lambda controlling.

2. Method according to claim 1 **characterised in that** the activation conditions have the following conditions:
- starting at an internal-combustion-engine temperature below a predefined temperature,
- internal combustion engine is idling.

3. Method according to claim 1 or 2 **characterised in that** the adaptation conditions have the condition that the internal combustion engine is operating in idling mode.

4. Method according to one of the preceding claims **characterised in that** the determined adaptive value is calculated from stable control parameters.

5. Method according to claim 4 **characterised in that** stable control parameters will be recognised once the values of the control parameters have stabilised and/or when the lambda control has been activated for longer than a predefined minimum period.

6. Method according to one of claims 3 to 5 **characterised in that** the adaptive value is obtained from the integral portion of the lambda control.

7. Method according to one of claims 4 to 6 **characterised in that** if the characteristic curve is adapted a comparison is made with adaptive values hitherto taken into account.

8. Method according to claim 1 **characterised in that** the weighting of the adaptive value lessens as the number of combustion cycles increases.

## Revendications

1. Procédé pour la commande d'un moteur à combustion interne avec une régulation lambda, qui comporte les étapes de procédé suivantes :
- vérification (10), après le démarrage du moteur à combustion interne, de la présence de conditions d'activation prédéterminées,
- en présence des conditions d'activation prédéterminées, mesure (12) de la température du moteur à combustion interne et détermination (12), à l'aide d'une courbe caractéristique, d'une valeur d'adaptation pour la détermination du mélange de carburant en fonction de la température mesurée,
- vérification (18), pendant le fonctionnement de la régulation lambda, de la présence de conditions d'adaptation prédéterminées,
- en présence des conditions d'adaptation prédéterminées, détermination (20) d'une valeur d'adaptation à partir des paramètres de régulation du régulateur lambda et adaptation (24) de la courbe caractéristique en fonction de la valeur d'adaptation nouvellement déterminée et de la température mesurée du moteur à combustion interne, et
- en l'absence des conditions d'adaptation, suppression de l'adaptation de la courbe caractéristique,
**caractérisé par** l'étape supplémentaire de
- pondération de la valeur d'adaptation pour la correction de la quantité d'injection par les cycles de combustion jusqu'au déclenchement de la régulation lambda.

2. Procédé selon la revendication 1, **caractérisé en ce que** les conditions d'activation comportent les conditions suivantes :
- démarrage à une température du moteur à combustion interne inférieure à une température prédéterminée,
- le moteur à combustion interne fonctionne au ralenti.

3. Procédé selon la revendication 1 ou 2,
**caractérisé en ce que** les conditions d'adaptation comportent la condition que le moteur à combustion interne fonctionne au ralenti.

4. Procédé selon l'une quelconque des revendications précédentes, **caractérisé en ce que** la valeur d'adaptation déterminée est calculée à partir de paramètres de régulation stables.

5. Procédé selon la revendication 4, **caractérisé en ce que** des paramètres de régulation stables sont détectés lorsque les valeurs des paramètres de régulation sont permanentes et/ou la régulation lambda est activée pendant une durée plus longue d'une période minimale prédéterminée.

6. Procédé selon l'une quelconque des revendications 3 à 5, **caractérisé en ce que** la valeur d'adaptation est obtenue à partir de la portion intégrale du régulateur lambda.

7. Procédé selon l'une quelconque des revendications 4 à 6, **caractérisé en ce qu'**une comparaison est effectuée avec des valeurs d'adaptation prises en compte jusqu'à ce moment-là lors d'une adaptation de la courbe caractéristique.

8. Procédé selon la revendication 1, **caractérisé en ce que** la pondération de la valeur d'adaptation diminue en même temps que le nombre de cycles de combustion.
